# EUROPÄISCHE PATENTSCHRIFT

(11) **EP 0 408 626 B1**
(45) Veröffentlichungstag und Bekanntmachung des Hinweises auf die Patenterteilung: **28.10.1992**
(21) Anmeldenummer: 89904048.9
(22) Anmeldetag: 21.03.1989
(51) Int. Cl.: A61J 11/04, A61J 9/02

(54) **BABYFLASCHE**
BABY'S BOTTLE
BIBERON

(30) Priorität: 08.04.1988 DE 3811730
(43) Veröffentlichungstag der Anmeldung: 23.01.1991
(73) Patentinhaber: HELD, Wolfgang, A-6972 Hard (AT)
(72) Erfinder: HELD, Wolfgang, A-6972 Hard (AT)
(74) Vertreter: Vogel, Georg
(86) Internationale Anmeldenummer: EP8900309
(87) Internationale Veröffentlichungsnummer: WO8909591

(56) Entgegenhaltungen:
- DE-A- 3 104 861
- DE-C- 295 677
- FR-A- 422 210
- FR-A- 1 459 338
- FR-A- 2 291 683
- US-A- 1 425 532
- US-A- 4 623 068

## Beschreibung

Die Erfindung betrifft eine Babyflasche mit einem eine Mündung aufweisenden Hals sowie einem Sauger mit einem horizontalen Flansch, der von einem mit dem Hals lösbar verbindbaren Ringverschluß getragen ist, der ein Abschnitt eines Hohlzylinders mit einem radial nach innen gerichteten Flansch ist, der den Flansch des Saugers gegen die Stirnseite der Mündung drückt und dagegen abdichtet.

Bei herkömmlichen Säuglingsflaschen der eingangs genannten Art, wie sie z.B. in der US-A-37 46 198 beschrieben ist, ist die Verbindung zwischen dem Sauger und der Flasche mittels eines Gewinde aufweisenden Ringverschlusses herstellbar. Soll nun die Babyflasche nachgefüllt werden, dann muß der Ringverschluß vom Körper der Flasche gelöst und zur Seite gelegt werden. Dabei besteht die Gefahr, daß der Sauger verunreinigt wird oder auf den Boden fällt. Werden gleichzeitig mehrere Flaschen nachgefüllt, was z.B. in Krankenhäusern der Fall sein kann, dann besteht zudem die Gefahr, daß die einzelnen Sauger vertauscht werden.

Ausgehend von dem obigen Stand der Technik liegt der Erfindung die Aufgabe zugrunde, eine Babyflasche der eingangs genannten Art ohne unangemessenen konstruktiven Aufwand so weiterzubilden, daß eine unverlierbare Verbindung zwischen der Babyflasche und dem Sauger auch dann vorhanden ist, wenn die Flasche z.B. nachgefüllt werden soll.

Diese Aufgabe wird bei einer gattungsgemäßen Babyflasche durch die kennzeichnenden Merkmale des Anspruches 1 gelöst.

Man erkennt, daß die Erfindung jedenfalls dann verwirklicht ist, wenn der den Sauger tragende Ringverschluß so mit dem Hals verbindbar ist, daß er zum einen den Sauger mit der Babyflasche so verbinden kann, wie es bei den herkömmlichen Ringverschlüssen mit Gewinde üblich ist, und zum anderen eine Verbindung zwischen der Babyflasche und dem Sauger auch dann herstellt, wenn der Sauger mit der Mündung nicht in Druckverbindung steht.

Weitere zweckmäßige und vorteilhafte Ausgestaltungen der Erfindung gehen aus den Unteransprüchen hervor.

Bei einer Babyflasche mit einer becherförmigen, den Sauger aufnehmenden und mit dem Hals lösbar verbindbaren Kappe, z.B. Verschluß oder Schutzkappe, ist es zweckmäßig, wenn die Kappe mindestens einen innenseitigen und zum Ringverschluß vorstehenden Vorsprung besitzt, der im wirksamen Zustand der Kappe mit der von der Stirnseite der Mündung abgekehrten Seite des Ringverschlusses in Druckverbindung steht.

Eine gute und gleichmäßige Druckverteilung ist z.B. so erreichbar, daß der Vorsprung zylinderförmig ist und im wirksamen Zustand der Kappe mit dem Hals fluchtet. Im Rahmen dieses Erfindungsgedankens ist es besonders zweckmäßig, wenn die Kappe aus einem mit dem Hals verschraubbaren Grundkörper und einem mit diesem lösbar verbindbaren becherförmigen Aufsatz besteht, in dem der Sauger untergebracht ist. Der Vorteil dieser Ausführungsform der Erfindung besteht darin, daß die Kappe zum einen als Schutz für den Sauger dient und zum anderen verhindert, daß es zu einem ungewollten Lösen des Ringverschlusses vom Hals der Flasche kommt.

Eine weitere zweckmäßige Ausgestaltung der Erfindung sieht vor, daß die mit dem Grundkörper verbindbare Stirnseite des Aufsatzes mindestens eine die Öffnung des Grundkörpers hintergreifende Feder mit einer Rastnase besitzt. Eine hinreichende Verbindung ist hierbei z.B. durch drei umfangsseitig verteilte Federn erreichbar. Um die Rastverbindung zwischen den Federn und dem Grundkörper zu verbessern, ist es zweckmäßig, wenn die Innenseite der mit dem Aufsatz lösbar verbindbaren Öffnung eine Ringnut aufweist, in die die Rastnasen der Federn eingreifen.

Ein Ausführungsbeispiel der Erfindung ist in der Zeichnung schematisch dargestellt und wird im folgenden näher erläutert. Es zeigen:
Fig. 1 in Seitenansicht eine Babyflasche ohne Verschluß,
Fig. 2 die in Fig. 1 dargestellte Babyflasche mit einem Verschluß,
Fig. 3 das bodenseitige Ende der Flasche vergrößert dargestellt und teilweise geschnitten,
Fig. 4 einen Teil des Schnittes entlang der Linie IV-IV nach Fig. 3,
Fig. 5 einen Teil des Schnittes entlang der Linie V-V nach Fig. 2,
Fig. 6 einen Teil des Schnittes entlang der Linie VI-VI nach Fig. 1,
Fig. 7 eine vertikale Draufsicht auf einen Ringverschluß,
Fig. 8 einen Schnitt entlang der Linie VIII-VIII nach Fig. 7,
Fig. 9 einen Axialschnitt durch eine Kappe,
Fig. 10 eine Draufsicht auf die Kappe nach Fig. 9 in Richtung des Pfeiles X,
Fig. 11 den mit XI bezeichneten Abschnitt der Kappe nach Fig. 9 vergrößert dargestellt,
Fig. 12 eine Seitenansicht eines Aufsatzes,
Fig. 13 einen Schnitt entlang der Linie XIII-XIII nach Fig. 12, und
Fig. 14 einen Schnitt entlang der Linie XIV-XIV nach Fig. 13.

In den Fig. 1, 5 und 6 ist eine Babyflasche bzw. ein Teil einer Babyflasche mit einem eine Mündung 10 aufweisenden Hals dargestellt. Die Mündung 10 ist mit einem nicht dargestellten Sauger mit einem horizontalen Flansch verbindbar, der von einem mit dem Hals lösbar verbindbaren Ringverschluß getragen ist, auf die Stirnseite 18 der Mündung 10 gesetzt und dagegen abgedichtet werden kann.

Wie insbesondere Fig. 5 in Verbindung mit den Fig. 7 und 8 erkennen läßt, ist der Ringverschluß 14 mit dem Hals 12 gelenkig verbindbar, derart, daß er aus seiner wirksamen, den Flansch des Saugers gegen die Stirnseite 18 der Mündung 10 drückenden Arbeitsstellung in eine seiner unwirksamen Arbeitsstellungen, in welcher der Sauger seitlich von der Stirnseite 18 der Mündung 10 bzw. vom Hals 12 angeordnet ist und die Mündung 10 frei gibt, verschwenkbar ist.

Die Fig. 7 und 8 lassen erkennen, daß der Ringverschluß 14 von einem mit dem Hals 12 lösbar verbindbaren Haltekörper 20 getragen und mit diesem über ein Gelenk 22 verbindbar ist. Der Haltekörper 20 ist ein etwa gabelförmiges und auf den Hals 12 aufrastbares Verbindungsstück mit Schenkeln 24 und 26, die sich über mehr als 180° des Halsumfanges erstrecken. Man erkennt (vgl. Fig. 8), daß der Ringverschluß 14 ein Abschnitt eines Hohlzylinders mit einem radial nach innen gerichteten Flansch 28 ist, der den Flansch des Saugers gegen die Stirnseite 18 der Mündung 10 drücken kann. Die mit Bezug auf das Gelenk (Scharnier) 22) diametral entgegengesetzte Seite des Ringverschlusses 14 besitzt einen einwärts gerichteten und mit einer Rastausnehmung 30) des Halses 12 lösbar verbindbaren Rastvorsprung 32. Dieser Rastvorsprung 32 kann über einen Betätigungsvorsprung 34 betätigt werden.

Die Außenwand des Halses 12 besitzt eine umfangsseitige Ringnut 36, auf die der Haltekörper 20 aufrastbar ist. Von oben ist die Ringnut 36 über einen Flansch 38 begrenzt, während sie im unteren Bereich durch eine Durchmessererweiterung 40 des Halses 12 begrenzt ist.

Insbesondere die Fig. 2 und 5 lassen erkennen, daß eine becherförmige, den Sauger aufnehmende und mit dem Hals lösbar verbindbare Kappe 42, z.B. eine Verschluß- oder Schutzkappe, vorgesehen ist. Die Kappe 42 besitzt einen innenseitigen und zum Ringverschluß 14 vorstehenden zylinderförmigen Vorsprung 44, der im wirksamen Zustand der Kappe 42 (Fig. 5) mit der von der Stirnseite 18 der Mündung 10 abgekehrten Seite des Ringverschlusses 14 in Druckverbindung steht. Der Vorsprung 44 fluchtet mit dem Endstück des Halses 12.

Die Fig. 2 und 9 bis 14 lassen erkennen, daß die Kappe 42 aus einem mit dem Hals verschraubbaren Grundkörper 50 mit einer etwa kreisrunden Öffnung 52 für den Sauger und einem mit dem Grundkörper 50 lösbar verbindbaren becherförmigen Aufsatz 54, in dem der Sauer untergebracht ist, besteht. Die mit dem Grundkörper 50 verbindbare Stirnseite 52 des Aufsatzes 54 besitzt drei die Öffnung 52 hintergreifende Federn 60,61 und 62 mit Rastnasen 64, 65 und 66. Die Innenseite der mit dem Aufsatz 54 lösbar verbindbaren Öffnung 52 weist eine Ringnut 68 auf, in die die Rastnasen 64, 65 und 66 der Federn 60, 61 und 62 eingreifen. Der untere Bereich der Innenseite des Grundkörpers 50 ist mit Gewinde 70 versehen, so daß der Grundkörper 50 mit dem Gewinde 72 der Flasche 12 verschraubbar ist. Die zylindrische Außenseite des Grundkörpers 50 besitzt mehrere axial ausgerichtete Nuten 76 und 78, die die Verschraubung des Grundkörpers 50 erleichtern.

## Patentansprüche

1. Babyflasche mit einem eine Mündung (10) aufweisenden Hals (12) sowie einem Sauger mit einem horizontalen Flansch, der von einem mit dem Hals lösbar verbindbaren Ringvershluß (14) getragen ist, der ein Abschnitt eines Hohlzylinders mit einem radial nach innen gerichteten Flansch ist, der den Flansch des Saugers gegen die Stirnseite (18) der Mündung drückt und dagegen abdichtet,
dadurch gekennzeichnet,
daß der Ringverschluß (14) mit einem auf eine umfangsseitige Ringnut (36) der Außenwand des Halses (12) lösbar aufrastbaren, etwa gabelförmigen Haltekörper (20) mit Schenkeln (24,26), die sich über mehr als 180° des Halsumfanges erstrecken, über ein Gelenk (22) verbunden ist und
daß die mit Bezug auf das Gelenk (22), insbesondere Scharnier, diametral entgegengesetzte Seite des Ringverschlusses (14) einen einwärts gerichteten und mit einer Rastausnehmung (30) des Halses (12) lösbar verbindbaren Rastvorsprung (32) besitzt.

2. Babyflasche nach Anspruch 1 mit einer becherförmigen, den Sauger aufnehmenden und mit dem Hals lösbar verbindbaren Kappe, z.B. Verschluß- oder Schutzkappe,
dadurch gekennzeichnet,
daß die Kappe (42) mindestens einen innenseitigen und zum Ringverschluß vorstehenden Vorsprung (44) besitzt, der im wirksamen Zustand der Kappe (42) mit der von der Stirnseite (18) der Mündung (10) abgekehrten Seite des Ringverschlusses (14) in Druckverbindung steht.

3. Babyflasche nach Anspruch 2,
dadurch gekennzeichnet,
daß der Vorsprung (44) zylinderförmig ist und im wirksamen Zustand der Kappe mit dem Hals (12) fluchtet.

4. Babyflasche nach Anspruch 2 oder 3,
dadurch gekennzeichnet,
daß die Kappe (42) aus einem mit dem Hals (12) verschraubbaren Grundkörper (50) mit einer etwa kreisrunden Öffnung (52) für den Sauger und einem mit dem Grundkörper (50) lösbar verbindbaren becherförmigen Aufsatz (54) besteht, in dem der Sauger untergebracht ist.

5. Babyflasche nach einem der Ansprüche 2 bis 4,
dadurch gekennzeichnet,
daß die mit dem Grundkörper (50) verbindbare Stirnseite (52) des Aufsatzes (54) mindestens eine die Öffnung (52) hintergreifende Feder (60,61,62) mit einer Rastnut (64,65,66) besitzt.

6. Babyflasche nach einem der Ansprüche 2 bis 5,
dadurch gekennzeichnet,
daß der Aufsatz drei umfangsseitig verteilte Federn besitzt.

7. Babyflasche nach einem der Ansprüche 4 bis 6,
dadurch gekennzeichnet,
daß die Innenseite der mit dem Aufsatz (54) lösbar verbindbaren Öffnung (52) eine Ringnut (68) aufweist, in die die Rastnasen (64,65,66) der Federn (60,61,62) eingreifen.

## Claims

1. Baby's bottle, including a neck (12), which has a mouth (10), and a teat with a horizontal flange, which is supported by an annular closure (14), which is detachably connectable to the neck and is a portion of a hollow cylinder with a radially inwardly orientated flange, which urges the flange of the teat towards the end face (18) of the mouth and seals it therefrom, characterised in that the annular closure (14) is connected, via a pivot joint (22), to a substantially bifurcated retaining member (20), which is detachably lockable in position on a circumferential annular groove (36) in the external wall of the neck (12) and is provided with arms (24, 26), which extend over more than 180° of the neck circumference, and in that the end of the annular closure (14), which extends diametrically opposite the pivot joint (22), more especially a hinge, has an inwardly orientated locking projection member (32), which is detachably connectable to a locking recess (30) in the neck (12).

2. Baby's bottle according to claim 1, including a cup-shaped cap, e.g. closure cap or protective cap, which accommodates the teat and is detachably connectable to the neck, characterised in that the cap (42) has at least one internal projection member (44), which extends to the annular closure and is compressively connected to the end of the annular closure (14) remote from the end face (18) of the mouth (10) when the cap (42) is in its operative position.

3. Baby's bottle according to claim 2, characterised in that the projection member (44) is cylindrical and is in alignment with the neck (12) when the cap is in its operative position.

4. Baby's bottle according to claim 2 or 3, characterised in that the cap (42) comprises a basic body (50), which is screw-connectable to the neck (12) and is provided with a substantially circular aperture (52) for the teat and a cup-shaped attachment (54), which is detachably connectable to the basic body (50) and accommodates the teat.

5. Baby's bottle according to one of claims 2 to 4, characterised in that the end face (52) of the attachment (54), which face is connectable to the basic body (50), has at least one spring (60, 61, 62), which engages behind the aperture (52) and is provided with a locking groove (64, 65, 66).

6. Baby's bottle according to one of claims 2 to 5, characterised in that the attachment has three springs distributed over its circumference.

7. Baby's bottle according to one of claims 4 to 6, characterised in that the internal surface of the aperture (52), which is detachably connectable to the attachment (54), has an annular groove (68), in which the locking projection members (64, 65, 66) of the springs (60, 61, 62) engage.

## Revendications

1. Biberon avec un col (12) présentant une embouchure (10) ainsi qu'avec une tétine avec un collet horizontal, qui est porté par une fermeture annulaire (14) pouvant être reliée de manière amovible au col (14), fermeture annulaire qui est constituée par un tronçon de cylindre creux avec un rebord dirigé radialement vers l'intérieur, rebord qui applique le collet de la tétine contre la face frontale (18) de l'embouchure et qui en assure l'étanchéité,
caractérisé
en ce que la fermeture annulaire (14) est reliée par l'intermédiaire d'une articulation (22) à un organe de fixation (20) pouvant être encliqueté de manière amovible sur une rainure annulaire (36) périphérique (36) de la paroi extérieure du col (12), organe de fixation (20) qui est doté d'ailes (24, 26), qui s'étendent sur plus de 180° du pourtour du col,
et en ce que le côté diamétralement opposé, par rapport à l'articulation (22), notamment une charnière, de la fermeture annulaire (14) présente une protubérance d'encliquetage (32) dirigée vers l'intérieur qui peut être reliée de manière amovible avec un évidement (30) du col (12).

2. Biberon suivant la revendication 1 avec un capuchon en forme de gobelet, recevant la tétine et avec un capuchon pouvant être relié de manière amovible au col, par exemple un capuchon de fermeture ou de protection,
caractérisé en ce que
ele capuchon présente au moins une protubérance (44) à la face intérieure et faisant saillie en direction de la fermeture annulaire, protubérance qui dans la position active du capuchon (42) est en liaison de pression avec le côté de la fermeture annulaire (14) qui est opposé à la face frontale (18) de l'embouchure (14).

3. Biberon suivant la revendication 2,
caractérisé en ce que la protubérance (44) est de forme cylindrique et est, dans la position active du capuchon, en alignement avec le col (12).

4. Biberon suivant l'une ou l'autre des revendications 2 ou 3,
caractérisé en ce que
le capuchon (42) est composé d'un corps de base (50) susceptible d'être vissé sur le col (12), corps de base présentant une ouverture circulaire (52) pour la tétine, et d'un chapeau (54) en forme de gobelet susceptible être relié de manière amovible au corps de base (50), chapeau dans lequel est disposée la tétine.

5. Biberon suivant l'une ou l'autre des revendication s de 2 à 4,
caractérisé en ce que
la face frontale (52) du chapeau (54) susceptible d'être reliée au corps de base (50) présente au moins un ressort ou une languette (60, 61, 62) venant s'engager derrière l'ouverture (52), ressort doté d'un nez d'encliquetage (64, 65, 66).

6. Biberon suivant l'une quelconque des revendications de 2 à 5, caractérisé en ce que
le chapeau comporte trois ressorts ou languettes distribuées sur son pourtour.

7. Biberon suivant l'une quelconque des revendications de 4 à 6,
caractérisé en ce que
la face intérieure de l'ouverture (52) susceptible d'être reliée de manière amovible au chapeau (54) présente une rainure annulaire (68), dans laquelle s'engagent les nez d'encliquetage (64, 65, 66) des ressorts (60, 61, 62).
